# EUROPÄISCHE PATENTANMELDUNG

(11) **EP 2 656 927 A1**
(43) Veröffentlichungstag der Anmeldung: **30.10.2013**
(21) Anmeldenummer: 12165822.3
(22) Anmeldetag: 26.04.2012
(51) Int. Cl.: B07B 1/28, B07B 1/42

(54) **Vorrichtung und Verfahren zur Fraktionierung von Schüttgut**

(71) Anmelder: Bühler AG, 9240 Uzwil (CH)
(72) Erfinder: Moosmann, Jürgen, 8280 Kreuzlingen (CH); Vazquez, Martin, 9242 Oberuzwil (CH)
(74) Vertreter: Hepp Wenger Ryffel AG

(57) **Zusammenfassung**

Die Vorrichtung (1) zur Fraktionierung von Schüttgut (2) umfasst zumindest ein Gehäuse (4) mit einem Innenraum zur Aufnahme zumindest eines Siebes. Das Schüttgut (2) wird in zumindest eine erste Fraktion und eine zweite Fraktion getrennt. Das Gehäuse (3) umfasst zumindest einen Einlass (5) zur Zuführung des Schüttguts (2) auf das Sieb und zumindest einen Auslass zur Abführung von zumindest einer Fraktion des Schüttguts. Am und/oder im Gehäuse (3) ist zumindest ein Antrieb (7) angeordnet. Das Gehäuse (3) ist mittels einer Mehrzahl von mit dem Gehäuse wirkverbundenen Stäben (8) auf einer Oberfläche aufstellbar und mittels des Antriebs (7) in eine frei schwingende Bewegung versetzbar.

## Beschreibung

Die Erfindung betrifft eine Vorrichtung und ein Verfahren zur Fraktionierung von Schüttgut, ein Computerprogrammprodukt für das Verfahren sowie ein Verfahren zum Aufrüsten und/oder Umrüsten einer Vorrichtung zur Fraktionierung von Schüttgut gemäss den Oberbegriffen der unabhängigen Ansprüche.

Derartige Vorrichtungen zur Fraktionierung von Schüttgut wie beispielsweise ungereinigtem Getreide, welches mittels der Vorrichtung in eine gereinigte Fraktion und eine Abfallfraktion getrennt werden kann, sind aus dem Stand der Technik bekannt.

Aus der US 3,422,955 ist eine Siebvorrichtung mit einem Gehäuse zur Aufnahme eines Siebstapels zur Fraktionierung von Schüttgut bekannt. Die Vorrichtung weist ein Gestell auf, an dem das Gehäuse mittels Kabeln frei schwingend aufgehängt ist.

Diese vorbekannte Vorrichtung zur Fraktionierung von Schüttgut weist den Nachteil auf, dass ein Gestell zur Aufhängung des Gehäuses notwendig ist, was kostspielig ist. Zudem ist eine flexible Skalierung der Vorrichtung durch Hinzufügen weiterer Gehäuse entweder durch Vergrösserung des Gestells möglich, was kostspielig ist, oder durch benachbarte Anordnung von in Gestellen aufgehängten Gehäusen, was durch die Verwendung mehrer Gestelle kostspielig ist und zu einem hohen Platzbedarf führt.

Es ist daher eine Aufgabe der vorliegenden Erfindung, die Nachteile des bekannten zur vermeiden, insbesondere also eine Vorrichtung und ein Verfahren zur Fraktionierung von Schüttgut bereitzustellen, die zuverlässig im Betrieb und kostengünstig herstellbar ist und die bezüglich des Durchsatzes von Schüttgut durch die Vorrichtung einfach und kostengünstig skalierbar ist bei möglichst optimaler Ausnutzung der vorhandenen Aufstellfläche für die Vorrichtung zur Fraktionierung. Eine weitere Aufgabe der vorliegenden Erfindung ist zudem das Bereitstellen eines Verfahrens zum Aufrüsten und/oder Umrüsten einer bestehenden Vorrichtung zur Fraktionierung derart, dass die Vorrichtung einfach und flexibel skalierbar ist bezüglich des Durchsatzes von Schüttgut bei möglichst optimaler Ausnutzung der Aufstellfläche. Diese Aufgaben werden durch eine Vorrichtung sowie Verfahren mit den Merkmalen der unabhängigen Ansprüche gelöst.

Die erfindungsgemässe Vorrichtung zur Fraktionierung von Schüttgut umfasst zumindest ein Gehäuse mit einem Innenraum zur Aufnahme zumindest eines Siebes. Insbesondere ist der Innenraum geeignet zur Aufnahme zumindest eines Siebstapels. Das Schüttgut wird in zumindest eine erste Fraktion und eine zweite Fraktion getrennt. Das Gehäuse umfasst zumindest einen Einlass zur Zuführung des Schüttguts auf das Sieb und zumindest einen Auslass zur Abführung von zumindest einer Fraktion des Schüttguts. Am und/oder im Gehäuse ist zumindest ein Antrieb angeordnet. Das Gehäuse ist mittels einer Mehrzahl von mit dem Gehäuse wirkverbundenen Stäben auf einer Oberfläche aufstellbar und mittels des Antriebs in eine frei schwingende Bewegung versetzbar. Mit anderen Worten sind die Stäbe mit dem Gehäuse wirkverbunden, wobei das Gehäuse mittels der Stäbe auf der Oberfläche aufstellbar ist und im aufgestellten Zustand mittels des Antriebs in die frei schwingende Bewegung versetzbar ist.

Unter dem Begriff "Schüttgut" wird im Sinne der vorliegenden Anmeldung ein körniges, mehliges oder auch stückiges Gut verstanden, das in einer schüttfähigen Form vorliegt und insbesondere fliessfähig ist. Insbesondere werden als Schüttgut Reis, Mehl, Korn, fliessfähige, pulvrige Substanzen und beliebige Kombinationen daraus verstanden.

Unter einer "Fraktionierung" wird im Sinne der vorliegenden Anmeldung eine Trennung eines Guts in zumindest zwei Teile, d. h. eine erste Fraktion und eine zweite Fraktion verstanden.

Unter einer "Wirkverbindung" der Stäbe mit dem Gehäuse wird im Sinne der vorliegenden Anmeldung eine Befestigung der Stäbe mittels einer Stabbefestigungseinrichtung am Gehäuse verstanden. Derartige Stabbefestigungseinrichtungen sind beispielsweise Einsteckeinrichtungen, Klemmeinrichtungen, Schraubeinrichtungen, eine Verklebung, eine Verschweissung oder beliebige Kombinationen daraus.

Unter einer "Oberfläche" wird im Sinne der vorliegenden Anmeldung der Boden verstanden, auf dem die Vorrichtung aufgestellt wird, beispielsweise ein Fabrikboden. Die Vorrichtung wird also nicht aufgehängt.

Unter der Bezeichnung "a und/oder b" werden im Sinne der vorliegenden Anmeldung die folgenden möglichen Kombinationen verstanden: a; b; a und b; a und kein b; b und kein a.

Die Vorrichtung weist den Vorteil auf, dass durch die Möglichkeit des Verzichts auf ein Gestell zur Aufhängung des Gehäuses wie aus dem Stand der Technik bekannt die Kosten für die Herstellung gesenkt werden können. Zudem wird eine bessere Ausnutzung der vorhandenen Aufstellfläche für die Vorrichtung erreicht, da die Standfläche gegenüber dem Stand der Technik verkleinert ist.

Unter dem Begriff "Standfläche" wird im Sinne der vorliegenden Anmeldung die effektiv notwendige Fläche der Vorrichtung verstanden, die diese für den Betrieb benötigt.

Bevorzugt weist das Gehäuse bei bestimmungsgemässem Gebrauch ein Dach, einen Boden und eine Seitenwand auf, wobei die Stäbe mit der Seitenwand des Gehäuses wirkverbunden sind. Insbesondere sind der Einlass im Dach und/oder der Auslass im Boden angeordnet.

Unter dem Begriff "Seitenwand" wird im Sinne der vorliegenden Anmeldung bei bestimmungsgemässem Gebrauch eine zwischen Dach und Boden angeordnete Wand des Gehäuses verstanden, die den Innenraum in Umfangsrichtung umgibt.

Die Befestigung der Stäbe an der Seitenwand hat den Vorteil, dass in Abhängigkeit von dem benötigten Schwingungseigenschaften der Vorrichtung die Position der Wirkverbindung zwischen Gehäuse und Stäben wählbar ist. Zudem hat dies den Vorteil, dass auf dem Dach und/oder dem Boden bei Bedarf mehr Platz verbleibt für die Anordnung von beispielsweise Antrieb, Einlass und Auslass.

Besonders bevorzugt sind die Stäbe in Umfangsrichtung des Gehäuses voneinander beabstandet angeordnet.

Unter der "Umfangsrichtung" wird im Sinne der vorliegenden Anmeldung bei bestimmungsgemässem Gebrauch der Vorrichtung eine Richtung im Wesentlichen senkrecht zur Wirkung der Schwerkraft auf der äusseren Umhüllenden, insbesondere entlang eines in dieser Ebene liegenden Querschnitts, durch das Gehäuse verstanden.

Die Beabstandung der Stäbe in Umfangsrichtung voneinander hat den Vorteil, dass die Stäbe in Abhängigkeit von den Anforderungen wie beispielsweise Schwingungshalten und Stabilität der Vorrichtung im Betrieb anordenbar sind.

Ganz besonders bevorzugt ist der Antrieb am Dach und/oder am Boden angeordnet.

Unter der Formulierung "am Dach" und "am Boden" wird im Sinne der vorliegenden Anmeldung verstanden, dass der Antrieb nicht im Innenraum angeordnet ist. Beispielsweise kann der Antrieb auf der Aussenseite des Gehäuses auf dem Dach oder unter dem Boden angeordnet sein oder beispielsweise können das Dach und/oder der Boden als Hohlraum getrennt vom Innenraum ausgebildet sein, in dem der Antrieb angeordnet ist.

Die Anordnung des Antriebs hat den Vorteil, dass die Aufstellfläche der Vorrichtung verringert wird für eine weiter verbesserte Ausnützung der vorhandenen Aufstellfläche.

Bevorzugt sind die Stäbe mit einer Befestigungseinrichtung auf und/oder in der Oberfläche befestigbar.

Dies hat den Vorteil der sicheren Fixierung der Vorrichtung auf und/oder in der Oberfläche, so dass im Betrieb die Standfläche der Vorrichtung minimiert wird und keine weiteren Befestigungseinrichtungen notwendig sind, was die Herstellungskosten verringert.

Besonders bevorzugt ist die Befestigungseinrichtung als Verschraubungseinrichtung, als Aussparung in der Oberfläche für die Stäbe, als Klemmeinrichtung, als Ansaugeinrichtung oder beliebigen Kombinationen daraus ausgebildet.

Insbesondere ist die Aussparung in der Oberfläche komplementär zu den Stäben ausgebildet, so dass diese in die Aussparung eingreifen können zur Befestigung der Stäbe.

Unter dem Begriff "komplementär" wird im Sinne der vorliegenden Anmeldung verstanden, dass zwei Bauteile im Wesentlichen passgenau ineinander eingreifen können.

Unter einer "Ansaugeinrichtung" wird im Sinne der vorliegenden Anmeldung eine Einrichtung zur Befestigung der Stäbe auf und/oder in der Oberfläche mittels Ansaugung verstanden.

Diese Befestigungseinrichtungen weisen den Vorteil auf, dass in Abhängigkeit von den Anforderungen die entsprechend empfehlenswerte Befestigungseinrichtung auswählbar ist.

Ganz besonders bevorzugt weist das Gehäuse im Wesentlichen senkrecht zur Seitenwand einen im Wesentlichen rechteckigen Querschnitt auf.

Unter der Formulierung "im Wesentlichen senkrecht zur Seitenwand" wird im Sinne der vorliegenden Anmeldung ein Schnitt durch die Seitenwand des Gehäuses im Wesentlichen senkrecht zur Wirkung der Schwerkraft bei bestimmungsgemässem Gebrauch verstanden. Insbesondere erfolgt der Schnitt im Wesentlichen parallel zum Dach und/oder Boden des Gehäuses.

Die Ausbildung des Gehäuses mit rechteckigem Querschnitt hat den Vorteil, dass eine möglichst optimale Ausnutzung der vorhandenen Aufstellfläche ermöglicht wird, insbesondere bei Anordnung mehrer Gehäuse.

Bevorzugt sind die Stäbe im Bereich der Ecken des Gehäuses mit dem Gehäuse wirkverbunden. Insbesondere weist die Vorrichtung an jeder Ecke einen Stab auf und bevorzugt insgesamt vier Stäbe.

Unter der Formulierung "im Bereich der Ecken" wird im Sinne der vorliegenden Anmeldung verstanden, dass die Stäbe benachbart zu den Ecken mit dem Gehäuse wirkverbunden und insbesondere mit einem Abstand von maximal 20% und besonders bevorzugt von maximal 10% des Abstands zwischen zwei Ecken zur jeweiligen Ecke angeordnet sind.

Die Anordnung der Stäbe im Bereich der Ecken hat den Vorteil, dass die Zuverlässigkeit der Vorrichtung im Betrieb erhöht wird bei Minimierung der Herstellungskosten durch eine geringe Anzahl an Stäben.

Bevorzugt sind die Stäbe bei bestimmungsgemässem Gebrauch an der Seitenwand über dem Schwerpunkt des Gehäuses mit dem Gehäuse wirkverbunden.

Unter dem Schwerpunkt des Gehäuses wird der Schwerpunkt des Gehäuses ohne Schüttgut verstanden.

Besonders bevorzugt sind die Stäbe bei bestimmungsgemässem Gebrauch bezogen auf die Seitenwandlänge L im Bereich von 30% der Seitenwandlänge L ausgehend von dem dem Einlass zugewandten Ende der Seitenwand mit der Seitenwand wirkverbunden. Bevorzugt sind die Stäbe im Bereich von 20%, besonders bevorzugt im Bereich von 10% und ganz besonders bevorzugt im Bereich von 5% der Seitenwandlänge L ausgehend von dem dem Einlass zugewandten Ende der Seitenwand mit der Seitenwand wirkverbunden.

Beispielsweise kann der Einlass im Dach des Gehäuses angeordnet sein; ausgehend vom Dach entlang der Seitenwand sind die Stäbe im Bereich von 30% der Seitenwandlänge mit der Seitenwand wirkverbunden; bei einer Seitenwandlänge L = 1 m ist ein Stab also ausgehend vom Dach im Bereich der ersten 30 cm befestigt.

Unter der "Seitenwandlänge" wird im Sinne der vorliegenden Anmeldung der mittlere Abstand zwischen Dach und Boden bei bestimmungsgemässem Gebrauch parallel zur Schwerkraftrichtung verstanden.

Diese Anordnung der Stäbe an der Seitenwand ermöglicht einen zuverlässigen Betrieb, wodurch Wartungskosten minimiert werden können, was die Vorrichtung im Betrieb kostengünstiger macht.

Ganz besonders bevorzugt umfasst die Vorrichtung zumindest zwei an den Seitenwänden im Wesentlichen anliegende Gehäuse, wobei die Stäbe im Bereich der aussen liegenden Ecken der Gehäuse mit den Gehäusen wirkverbunden sind.

Unter der Formulierung "im Wesentlichen anliegend" wird im Sinne der vorliegenden Anmeldung verstanden, dass die Seitenwände zumindest abschnittsweise aneinander anliegen. Alternativ wird darunter auch verstanden, dass Teile der Vorrichtung, die mit der Seitenwand verbunden sind, aneinander anliegen wie beispielsweise Rahmen zum Befestigen der Seitenwand.

Die Ausgestaltung der Vorrichtung mit anliegenden Gehäusen hat den Vorteil, dass eine einfache Skalierung unter optimaler Ausnutzung der vorhandenen Stellfläche für die Vorrichtung ermöglicht wird. Durch die Anordnung der Stäbe im Bereich der aussen liegenden Ecken der Gehäuse wird die flexible Skalierbarkeit der Durchsatzleistung an Schüttgut durch die Vorrichtung bei möglichst optimaler Ausnutzung der Stellfläche weiter verbessert. Zudem werden die Kosten minimiert, da beispielsweise auch bei der Verwendung von zwei aneinander liegenden Gehäusen mit rechteckigem Querschnitt die Anzahl der aussen liegenden Ecken gleich bleibt und somit keine zusätzlichen Stäbe mit Befestigungseinrichtungen notwendig werden.

Unter "aussen liegenden Ecken" werden im Sinne der vorliegenden Anmeldung die Ecken der Gehäuse verstanden, die nicht an benachbarten Gehäusen anliegen.

Bevorzugt weisen die Stäbe ein Elastizitätsmodul von grösser 20'000 N/mm², bevorzugt von grösser 30'000 N/mm² und besonders bevorzugt von grösser 40'000 N/mm² auf. Insbesondere sind die Stäbe aus glasfaserverstärktem Kunststoff (abgekürzt GFK) und / oder Stahl hergestellt.

Besonders bevorzugt weist zumindest einer der GFK-Stäbe einen Durchmesser im Bereich von 30 mm bis 40 mm, bevorzugt von 32 mm bis 38 mm und besonders bevorzugt von 33 mm bis 35 mm auf.

Besonders bevorzugt weist zumindest einer der Stahl-Stäbe einen Durchmesser im Bereich von 15 mm bis 25 mm, bevorzugt von 17 mm bis 24 mm und besonders bevorzugt von 19 mm bis 21 mm auf.

Insbesondere weisen die Stäbe (bspw. aus GFK) entlang der Längsachse der Stäbe eine Zugfestigkeit von 250 bis 500 N/mm² auf. Weiter insbesondere weisen die Stäbe (bspw. aus Stahl) entlang der Längsachse der Stäbe eine Zugfestigkeit von 1000 bis 1500 N/mm² auf.

Die Länge s der Stäbe liegt bevorzugt im Bereich von 1 m bis 2 m auf, besonders bevorzugt von 1.3 m bis 1.6 m.

Diese Materialeigenschaften der Stäbe haben in der Praxis zu einem zuverlässigen und wartungsarmen und damit kostengünstigen Betrieb geführt.

Ganz besonders bevorzugt weist die Vorrichtung eine Steuer- und/oder Regeleinrichtung zur Steuerung und/oder Regelung der Vorrichtung und insbesondere des Antriebs auf. Die Steuer- und/oder Regeleinrichtung ist derart ausgebildet, dass ein Resonanzschwingungszustand der Vorrichtung vermeidbar und/oder verlassbar ist.

Beispielsweise kann im Betrieb ein Resonanzschwingungszustand der Vorrichtung ungewollte eintreten, in dem auf die Vorrichtung und insbesondere die Stäbe grosse Kräfte wirken, die zu Materialermüdung und gegebenenfalls zu Materialbruch führen können.

Die Anordnung der Steuer- und/oder Regeleinrichtung hat den Vorteil, dass bei Auftreten eines Resonanzschwingungszustandes die Vorrichtung wie beispielsweise der Antrieb oder auch die Zuführrate an Schüttgut variierbar ist.

Die Steuer- und/oder Regeleinrichtung kann beispielsweise als digitaler Computer mit Elektronikmodulen ausgebildet sein, so dass der Antrieb und/oder die Schüttgutzuführung steuerbar und/oder regelbar sind. Derartige Einrichtungen sind dem Fachmann bekannt.

Bevorzugt weist die Vorrichtung einen Schwingungssensor zur Schwingungsmessung auf, wobei die Steuerung und/oder Regelung der Vorrichtung mittels der Steuer- und/oder Regeleinrichtung durchführbar ist in Abhängigkeit der Schwingungsmessung.

Dies hat den Vorteil, dass mittels des Schwingungssensors ein Resonanzschwingungszustand frühzeitig erkannt werden kann und die Vorrichtung entsprechend steuerbar und/oder regelbar ist, um diesen zu verlassen, was den Betrieb zuverlässiger und durch weniger Materialverschleiss kostengünstiger macht.

Geeignete Schwingungssensoren wie beispielsweise ein piezoelektrischer Vibrationsaufnehmer sind dem Fachmann bekannt und können entsprechend den Anforderungen jeweils gewählt werden.

Ganz besonders bevorzugt weisen die Stäbe eine Eigenfrequenz f ungleich der Anregungsfrequenz a des Gehäuses durch den Antrieb auf, wobei insbesondere die Eigenfrequenz f kleiner als die Anregungsfrequenz a ist.

Die Eigenfrequenz des Stabes wird wie folgt definiert: mit der dem Fachmann bekannten Erdbeschleunigung g ≈ 9.8 m/sec²; s: Länge der Stäbe.

Die Anregungsfrequenz a ist die Frequenz, mit der das Gehäuse durch den Antrieb zu Schwingungen angeregt wird.

Ein weiterer Aspekt der vorliegenden Erfindung betrifft ein Verfahren zur Fraktionierung von Schüttgut mit einer Vorrichtung wie oben beschrieben. Das Verfahren umfasst den Schritt der Fraktionierung von Schüttgut in der Vorrichtung. Insbesondere erfolgt eine Steuerung und/oder Regelung des Schwingungsverhaltens der Vorrichtung, derart, dass ein Resonanzschwingungszustand der Vorrichtung vermieden wird.

Dieses Verfahren wird mit einer Vorrichtung wie oben beschrieben durchgeführt und weist deshalb die entsprechenden, oben beschriebenen Vorteile auf.

Ein zusätzlicher Aspekt der vorliegenden Erfindung betrifft ein Verfahren zum Aufrüsten und/oder Umrüsten einer Vorrichtung zur Fraktionierung von Schüttgut. Das Verfahren umfasst den Schritt der Montage einer Mehrzahl von Stäben, derart, dass ein Gehäuse der Vorrichtung mittels der Stäbe auf einer Oberfläche aufstellbar ist zur Herstellung einer Vorrichtung wie oben beschrieben.

Dies hat den Vorteil, dass eine bereits installierte Vorrichtung zur Fraktionierung von Schüttgut aufrüstbar und/oder umrüstbar ist zur Herstellung einer Vorrichtung wie oben beschrieben, was kostengünstig ist, da keine Installation einer komplett neuen Vorrichtung zur Fraktionierung von Schüttgut notwendig wird.

Ein weiterer Aspekt der vorliegenden Erfindung betrifft ein Computerprogrammprodukt, das direkt in den internen Speicher eines digitalen Computers und insbesondere einer Steuer- und/oder Regeleinrichtung geladen werden kann und Softwarecodeabschnitte umfasst, mit denen eine Vorrichtung wie oben beschrieben mit einem Verfahren zur Fraktionierung von Schüttgut wie oben beschrieben steuerbar und/oder regelbar ist, wenn das Produkt auf dem digitalen Computer läuft.

Das Computerprogrammprodukt kann beispielsweise als CD, DVD, USB-Speicher, Festplatte und Computer oder beliebigen Kombinationen daraus, umfassend die Softwarecodeabschnitte ausgebildet sein. Das Computerprogrammprodukt kann zudem als die den Softwarecode umfassende, herunterladbare Software ausgebildet sein. Die Software ist insbesondere auf eine CD, DVD, Festplatte, einen USB-Speicher und einen Computer oder beliebige Kombinationen daraus herunterladbar.

Weitere Merkmale und Vorteile werden nachfolgend anhand von Ausführungsbeispielen zum besseren Verständnis näher erläutert, ohne dass die Erfindung auf die Ausführungsbeispiele zu beschränken ist. Es zeigen:
- Figur 1:: perspektivische Darstellung einer erfindungsgemässen Vorrichtung zur Fraktionierung von Schüttgut;
- Figur 2:: perspektivische Darstellung einer alternativen erfindungsgemässen Vorrichtung zur Fraktionierung von Schüttgut mit zwei Gehäusen;
- Figur 3:: schematische Darstellung einer erfindungsgemässen Vorrichtung zur Fraktionierung von Schüttgut in einer Vorderansicht.

In Figur 1 ist in perspektivischer Darstellung eine Vorrichtung 1 zur Fraktionierung von Schüttgut 2 dargestellt.

Die Vorrichtung 1 umfasst ein Gehäuse 3, welches mittels einer Stabbefestigung 19 mit Stäben 8 wirkverbunden ist, sodass die Vorrichtung 1 mittels der Stäbe 8 auf einer hier nicht dargestellten Oberfläche aufstellbar ist. In der vorliegenden Darstellung sind lediglich drei Stäbe 8, die mittels den Stabbefestigungen 19 mit dem Gehäuse 3 wirkverbunden sind, sichtbar. Ein vierter Stab ist aufgrund der Perspektive verdeckt.

Das Gehäuse 3 umfasst einen Einlass 5 zur Zuführung des Schüttguts 2 in den Innenraum auf einen im Innenraum angeordneten Siebstapel. Der Einlass 5 ist auf bzw. in dem Dach 9 angeordnet. Auf dem Dach 9 ist weiterhin ein ringförmiger Antrieb 7 angeordnet zur Versetzung der Vorrichtung 1 in eine schwingende Bewegung zur Durchführung der Fraktionierung. Der Einlass 5 auf dem Dach 9 ist innerhalb des ringförmigen Antriebs 7 angeordnet, weshalb Schüttgut 2 durch den Antrieb fällt.

Die Stäbe 8 sind aus glasfasernverstärktem Kunststoff (GFK) hergestellt und weisen ein Elastizitätsmodul von 20'000 N/mm² auf. Eine Zugfestigkeit entlang der Längsachse der Stäbe 8 beträgt etwa 400 N/mm² und. Die Stäbe 8 weisen einen kreisförmigen Querschnitt auf mit einem Durchmesser D = 34mm.

Die Stäbe 8 sind mit dem Gehäuse 3 im Bereich der Ecken 14 des Gehäuses wirkverbunden. Die Stäbe 8 sind mit einer Seitenwand 12 des Gehäuses wirkverbunden.

Das Gehäuse 3 umfasst eine Tür 18 zur Einsetzung bzw. zur Herausnahme von Siebstapeln in bzw. aus dem Innenraum des Gehäuses. Zudem wird durch diesen Zugang die Wartung der Vorrichtung erleichtert.

In Figur 2 ist eine perspektivische Ansicht einer alternativen erfindungsgemässen Vorrichtung 1 dargestellt.

Gleiche Referenzzeichen bezeichnen von hier ab und im Folgenden gleiche Merkmale in den Figuren und werden deshalb nur bei Bedarf erneut erläutert.

Im Unterschied zur Figur 1 weist die Vorrichtung 1 gemäss Figur 2 zwei Gehäuse 3 auf, die mit einander verschraubt sind. Die Stäbe 8 sind in Umfangsrichtung des Gehäuses voneinander beabstandet wie auch in Figur 1 dargestellt und sind im Bereich der aussenliegenden Ecken 14 der Gehäuse 3 mit den Gehäusen 3 wirkverbunden. Auch die vorliegende Ausführungsform der erfindungsgemässen Vorrichtung 1 umfasst also vier Stäbe.

Im Betrieb kann Schüttgut 2 durch die zwei Einlässe 5 der beiden Gehäuse 3 in die Innenräume der Gehäuse 3 gefördert werden und parallel fraktioniert werden.

In Figur 3 ist in schematischer Darstellung in einer Vorderansicht eine weitere alternative erfindungsgemässe Vorrichtung 1 zur Fraktionierung von Schüttgut dargestellt.

Das Gehäuse 3 wird mittels Stäben 8, von denen hier lediglich zwei sichtbar sind, auf einer Oberfläche 11 aufgestellt. Die Stäbe 8 sind mittels der Stabbefestigung 19 mit dem Gehäuse 3 wirkverbunden. Die Oberfläche 11, bei der es sich um einen Boden einer Fabriketage handelt, weist als Befestigungseinrichtung 13 Aussparungen auf, in die die Stäbe eingreifen können. Vorliegend sind die Aussparrungen komplementär zur äusseren Form der Stäbe 8 ausgebildet, was nicht dargestellt ist.

Das Gehäuse 3 weist einen Boden 10 mit einem Auslass 6 auf sowie einen Innenraum 4, in dem Siebstapel angeordnet werden können. Der einfachen Übersicht halber sind diese vorliegend nicht gezeigt.

Weiterhin ist unter dem Boden 10 ein Antrieb 7 mit einer Regeleinrichtung 15 angeordnet. Auf dem Dach 9 ist ein Einlass 5 für das Schüttgut sowie ein Schwingungssensor 16 zur Messung des Schwingungsverhaltens der Vorrichtung 1 im Betrieb angeordnet. Zudem umfasst die Vorrichtung 1 ein Computerprogrammprodukt 17, das in den internen Speicher eines digitalen Computers geladen ist zur Regelung des Verfahrens zur Fraktionierung von Schüttgut. Die Kommunikation zwischen Regeleinrichtung 15 und digitalem Computer erfolgt vorliegend drahtlos. Alternativ kann eine Drahtverbindung verwendet werden.

Die Stäbe 8 sind bezogen auf die Seitenwandlänge L im Bereich von 10% der Seitenwandlänge L = 1 m, ausgehend von dem dem Einlass zugewandten Ende der Seitenwand, entlang der Seitenwand mit der Seitenwand 12 wirkverbunden.

Im Betrieb wird mittels des Computerprogrammprodukts in Kommunikationsverbindung mit der Regeleinrichtung 15 der Antrieb 7 umfassend eine Schwungmasse so in Bewegung versetzt, dass die Vorrichtung in eine schwingende Bewegung versetzt wird.

Der Stäbe 8 weisen eine Länge s = 1.5 m mit einer Eigenfrequenz f ≈ 2.5 Hz auf. Der Antrieb 7 hat eine Anregungsfrequenz von etwa 5 Hz.

Die Stäbe 8 bestehen aus Stahl mit einem Durchmesser von etwa 20 mm.

## Patentansprüche

1. Vorrichtung (1) zur Fraktionierung von Schüttgut (2), umfassend zumindest ein Gehäuse (3) mit einem Innenraum (4) zur Aufnahme zumindest eines Siebes, insbesondere zumindest eines Siebstapels, zur Fraktionierung des Schüttguts (2) in zumindest eine erste Fraktion und eine zweite Fraktion, wobei das Gehäuse (3) zumindest einen Einlass (5) zur Zuführung des Schüttguts (2) auf das Sieb und zumindest einen Auslass (6) zur Abführung von zumindest einer Fraktion des Schüttguts (2) aufweist, wobei am und/oder im Gehäuse (3) zumindest ein Antrieb (7) angeordnet ist, **dadurch gekennzeichnet, dass** das Gehäuse (3) mittels einer Mehrzahl mit dem Gehäuse (3) wirkverbundener Stäbe (8) auf einer Oberfläche (11) aufstellbar und mittels des Antriebs (7) in eine frei schwingende Bewegung versetzbar ist.

2. Vorrichtung (1) nach Anspruch 1, **dadurch gekennzeichnet, dass** das Gehäuse (3) bei bestimmungsgemässem Gebrauch ein Dach (9), einen Boden (10) und eine Seitenwand (12) aufweist, wobei die Stäbe (8) mit der Seitenwand (12) des Gehäuses (3) wirkverbunden sind, wobei insbesondere der Einlass (5) im Dach (9) und/oder der Auslass (6) im Boden (10) angeordnet sind.

3. Vorrichtung (1) nach Anspruch 1 oder 2, **dadurch gekennzeichnet, dass** die Stäbe (8) in Umfangsrichtung des Gehäuses (3) voneinander beabstandet sind.

4. Vorrichtung (1) nach einem der Ansprüche 1 bis 3, **dadurch gekennzeichnet, dass** der Antrieb (7) am Dach (9) und/oder am Boden (10) angeordnet ist.

5. Vorrichtung (1) nach einem der Ansprüche 1 bis 4, **dadurch gekennzeichnet, dass** die Stäbe mit einer Befestigungseinrichtung (13) auf und/oder in der Oberfläche (11) befestigbar sind.

6. Vorrichtung (1) nach einem der Ansprüche 1 bis 5, **dadurch gekennzeichnet, dass** das Gehäuse (3) im Schnitt im Wesentlichen senkrecht zur Seitenwand (12) einen im Wesentlichen rechteckigen Querschnitt aufweist.

7. Vorrichtung (1) nach Anspruch 6, **dadurch gekennzeichnet, dass** die Stäbe (8) im Bereich der Ecken (14) des Gehäuses (3) mit dem Gehäuse (3) wirkverbunden sind, wobei insbesondere die Vorrichtung (1) an jeder Ecke (14) einen Stab (8) und bevorzugt insgesamt vier Stäbe (8) aufweist.

8. Vorrichtung (1) nach einem der Ansprüche 1 bis 7, **dadurch gekennzeichnet, dass** die Stäbe (8) bei bestimmungsgemässem Gebrauch an der Seitenwand (12) über dem Schwerpunkt des Gehäuses mit dem Gehäuse wirkverbunden sind.

9. Vorrichtung (1) nach einem der Ansprüche 2 bis 8, **dadurch gekennzeichnet, dass** die Stäbe (8) bei bestimmungsgemässem Gebrauch bezogen auf die Seitenwandlänge L im Bereich von 30%, bevorzugt im Bereich von 20%, besonders bevorzugt im Bereich von 10% und ganz besonders bevorzugt im Bereich von 5% der Seitenwandlänge L, ausgehend von dem dem Einlass (5) zugewandten Ende der Seitenwand (12), mit der Seitenwand (12) wirkverbunden sind.

10. Vorrichtung (1) nach einem der Ansprüche 6 bis 9, **dadurch gekennzeichnet, dass** die Vorrichtung (1) zumindest zwei an den Seitenwänden (12) im Wesentlichen anliegenden Gehäuse (3) umfasst, wobei die Stäbe (8) im Bereich der aussen liegenden Ecken (14) der Gehäuse (3) mit den Gehäusen (3) wirkverbunden sind.

11. Vorrichtung (1) nach einem der Ansprüche 1 bis 10, **dadurch gekennzeichnet, dass** die Stäbe (8) ein Elastizitätsmodul von grösser 20'000 N/mm², bevorzugt von grösser 30'000 N/mm² und besonders bevorzugt von grösser 40'000 N/mm² aufweisen, wobei die Stäbe (8) aus glasfaserverstärktem Kunststoff und / oder Stahl hergestellt sind.

12. Vorrichtung (1) nach einem der Ansprüche 1 bis 11, **dadurch gekennzeichnet, dass** die Stäbe eine Eigenfrequenz f ungleich der Anregungsfrequenz a des Gehäuses durch den Antrieb (6) aufweisen, wobei insbesondere die Eigenfrequenz f kleiner als die Anregungsfrequenz a ist.

13. Verfahren zur Fraktionierung von Schüttgut (2) mit einer Vorrichtung (1) gemäss einem der Ansprüche 1 bis 12, **gekennzeichnet durch** den Schritt der Fraktionierung von Schüttgut (2) in der Vorrichtung (1), wobei insbesondere eine Steuerung und/oder Regelung des Schwingungsverhaltens der Vorrichtung (1) erfolgt, derart, dass ein Resonanzschwingungszustand der Vorrichtung (1) vermieden wird.

14. Verfahren zum Aufrüsten und/oder Umrüsten einer Vorrichtung (1) zur Fraktionierung von Schüttgut (2), umfassend den Schritt der Montage einer Mehrzahl von Stäben (8), derart, dass ein Gehäuse (3) der Vorrichtung (1) mittels der Stäbe (8) auf einer Oberfläche (11) aufstellbar ist zur Herstellung einer Vorrichtung (1) gemäss einem der Ansprüche 1 bis 12.

15. Computerprogrammprodukt (17), das direkt in den internen Speicher eines digitalen Computers und insbesondere einer Steuer- und/oder Regeleinrichtung (15) geladen werden kann und Softwarecodeabschnitte umfasst, mit denen eine Vorrichtung (1) gemäss einem der Ansprüche 1 bis 12 zur Fraktionierung von Schüttgut (2) gemäss Anspruch 13 steuerbar und/oder regelbar ist, wenn das Produkt auf dem digitalen Computer läuft.
